# EUROPÄISCHE PATENTSCHRIFT

(11) **EP 3 793 839 B1**
(45) Veröffentlichungstag und Bekanntmachung des Hinweises auf die Patenterteilung: **07.12.2022**
(21) Anmeldenummer: 19726574.7
(22) Anmeldetag: 16.05.2019
(51) Int. Cl.: B42D 25/324

(54) **SICHERHEITSELEMENT MIT MIKROREFLEKTOREN**
SECURITY ELEMENT WITH MICROREFLECTORS
ÉLÉMENT DE SÉCURITÉ À MICRORÉFLECTEURS

(30) Priorität: 18.05.2018 DE 102018004062
(43) Veröffentlichungstag der Anmeldung: 24.03.2021
(73) Patentinhaber: Giesecke+Devrient Currency Technology GmbH, 81677 München (DE)
(72) Erfinder: SCHERER, Kai, Hermann, 81539 München (DE); SCHERER, Maik, Rudolf, Johann, 82491 Grainau (DE); DEHMEL, Raphael, 83115 Neubeuern (DE)
(74) Vertreter: Giesecke + Devrient IP
(86) Internationale Anmeldenummer: PCT/EP2019/000149
(87) Internationale Veröffentlichungsnummer: WO 2019/219239

(56) Entgegenhaltungen:
- DE-A1-102010 047 250
- DE-A1-102015 004 027
- US-A1- 2017 021 660

## Beschreibung

Die Erfindung betrifft ein flächiges Sicherheitselement mit Mikroreflektoren zur Herstellung von Wertdokumenten, wie Banknoten, Schecks oder dergleichen, wobei das flächige Sicherheitselement eine Hauptebene definiert und die Mikroreflektoren in einem Mikroreflektorenmuster angeordnet sind und in Draufsicht auf das flächige Sicherheitselement beim Kippen um eine Achse ein erstes und ein zweites Motiv präsentieren, wobei das erste Motiv nur in einem ersten Kippwinkelbereich und das zweite Motiv in einem zweiten Kippwinkelbereich wahrnehmbar ist.

Ein solches Sicherheitselement ist insbesondere aus der Druckschrift WO 2014/060089 A2 bekannt. Das erste und das zweite Motiv sind hier unterschiedlich, so dass sich beim Kippen des Sicherheitselementes die Ansicht vom ersten Motiv zum zweiten Motiv bzw. von einer gewölbt erscheinenden ersten Ansicht zu einer gewölbt erscheinenden zweiten Ansicht ändert. Die Mikroreflektoren werden dabei in einem Mikroreflektorenmuster angeordnet, so dass das flächige Sicherheitselement in eine Vielzahl von Pixeln, die jeweils mindestens eine optisch wirksame Facette, also mindestens einen Mikroreflektor umfassen, aufgeteilt ist. Um zu erreichen, dass in einem bestimmten ersten Betrachtungswinkelbereich nur eines der Motive sichtbar ist und in einem bestimmten zweiten Betrachtungswinkelbereich nur das andere Motiv sichtbar ist, werden die Mikroreflektorenmuster der zwei Motive unter gleichzeitiger Reskalierung der Mikroreflektoren- bzw. Mikrospiegelausrichtungen miteinander verschachtelt. Auf diese Weise kann ein Sicherheitselement erzeugt werden, bei dem der Eindruck entsteht, dass sich ein statisches, dreidimensionales Motiv abrupt verändert. Die vorgesehenen Ausgestaltungen können jedoch auch derart sein, dass in einem gewissen Kippwinkelbereich beide Darstellungen gleichzeitig sichtbar sind. Die flächige Form des Sicherheitselementes definiert eine Hauptebene.

Der zugrundeliegende Effekt, gemäß dem ein dreidimensional erscheinendes Motiv präsentiert wird, das für einen Betrachter als gegenüber seiner tatsächlichen Raumform vor- und/oder zurückspringende Fläche und insbesondere als kontinuierlich gewölbte Fläche wahrnehmbar ist, ist beispielsweise aus der WO 2011/066990 A2 bekannt.

Ferner sind Effekte bekannt, bei denen ein oder mehrere Motive beim Kippen des Sicherheitselements im weiteren Sinne ein dynamisches Verhalten zeigen, ihre Form dabei jedoch im Wesentlichen unverändert beibehalten. Die Richtungen von Kippbewegung und "Bewegung" sind dabei gleich oder gegengleich (parallaktisch). Die beiden Augen eines Betrachters sehen die Motive dadurch zur gleichen Zeit an jeweils leicht unterschiedlichen Positionen, was einen räumlichen Eindruck bzw. einen Schwebeeffekt bewirkt. Stereographische Effekte dieser Art lassen sich beispielsweise mit einem Sicherheitselement erzeugen, wie es in der Druckschrift WO 2016/180522 A1 beschrieben ist.

Kombinationen aus zwei oder mehr räumlich bzw. dreidimensional erscheinenden Motiven, die sich beim Kippen des Sicherheitselements auf vorstehend beschriebene Weise verhalten, sind ebenfalls grundsätzlich bekannt, beispielsweise aus der anhängigen deutschen Patentanmeldung DE 102017004586.0. Auch bei solchen Sicherheitselementen kann vorgesehen sein, dass mindestens eines der Motive nur in einem bestimmten ersten Betrachtungswinkelbereich sichtbar ist und mindestens ein anderes Motiv nur in einem zweiten Betrachtungswinkelbereich sichtbar ist, so dass bei einer Änderung der Betrachtungsrichtung der Eindruck einer abrupten Motivänderung entsteht.

Schwebende Motive sind ferner aus der Druckschrift WO 2012/048847 A1 bekannt. Darin ist ein Darstellungselement beschrieben, das so ausgelegt und bestimmt ist, dass bei Beleuchtung ein Lichtfleckenbild aus einer Mehrzahl von Lichtflecken erzeugt wird, die für einen Betrachter oberhalb oder unterhalb des Flächenbereichs schwebend erscheinen und die in Form eines vorbestimmten Motivs angeordnet sind. Jedem Lichtfleck des Lichtfleckenbilds ist zumindest ein reflektives optisches Element zugeordnet, welches bei Beleuchtung zur Erzeugung des ihm zugeordneten Lichtflecks beiträgt. In einer Ausgestaltung kann das Motiv auch ein Wechselbild sein, das aus unterschiedlichen Betrachtungsrichtungen unterschiedliche Bilder zeigt.

Im Stand der Technik ist es weiter bekannt, durch Mikroreflektoren in Draufsicht Motive zu präsentieren, die nicht-stereographische Motivbewegungseffekte zeigen. Exemplarisch sei auf die Druckschriften WO 2011/066991 A2 und WO 2015/078572 A1 verwiesen. Die Mikroreflektoren sind dabei insbesondere so ausgebildet, dass sich ihre Ausrichtung entlang einer Richtung kontinuierlich oder stufenweise ändert, so dass ein Betrachter beim Kippen des Sicherheitselements einen hellen Lichtreflex sieht, der entlang der Änderungsrichtung wandert. Das Motiv weist beim Kippen des Sicherheitselementes somit einen Bewegungseffekt auf, der auf die Hauptebene bezogen ist.

Die Druckschrift US 2017/0021660 A1 befasst sich mit einer optischen Sicherheitskomponente. Die Sicherheitskomponente umfasst eine Struktur, die ein erstes Muster aufweist, das durch ein zweites Muster derart moduliert ist, dass das erste Muster in mindestens einem ersten Bereich ein Flachrelief mit einem ersten Satz von Facetten umfasst, und das zweite Muster ein erstes Subwellenlängengitter bildet, das als ein erstes wellenlängensubtraktives Filter wirkt. In einer Gestaltung umfasst die Sicherheitskomponente in einem ersten Bereich einen ersten Satz von Facetten, die ein erstes konkaves oder konvexes zylindrisches reflektierendes Element bilden, das eine erste Längsachse aufweist. Darüber hinaus ist der erste Facettensatz, um eine bestimmte Farbe zu bilden, mit einem ersten Subwellenlängengitter moduliert, um ein wellenlängensubtraktives Filter zur Bildung einer bestimmten Farbe zu bilden. In einem weiteren Bereich sind das erste Muster der Struktur aus einer ebenen Oberfläche und das zweite Muster durch ein oder mehrere Subwellenlängengitter gebildet.

Sicherheitsmerkmale mit Mikroreflektoren, die eine kippwinkelabhängige Veränderung zeigen, sind schwer nachzubilden, da mit herkömmlichen Drucktechniken die Veränderung meist nicht zu erreichen ist. Zugleich ist die Veränderung für den normalen Betrachter erkennbar. Die Mikroreflektoren realisieren damit ein Sicherheitselement, das prägnant ist.

Der Erfindung liegt deshalb die Aufgabe zugrunde, ein Sicherheitsmerkmal mit Mikroreflektoren der eingangs genannten Art so weiterzubilden, dass der erkennbare Effekt besonders prägnant ist.

Die Erfindung ist in den unabhängigen Ansprüchen definiert. Die abhängigen Ansprüche betreffen vorteilhafte Weiterbildungen.

Zur Herstellung von Wertdokumenten, wie Banknoten, Schecks oder dergleichen ist ein flächiges Sicherheitselement vorgesehen. Das Sicherheitselement weist Mikroreflektoren auf und legt aufgrund seiner flächigen Ausbildung eine Hauptebene fest. Die Mikroreflektoren sind in einem Mikroreflektorenmuster angeordnet und präsentieren mehrere Motive, deren Erscheinung vom Kippzustand bzw. von einer Kippbewegung des Sicherheitselementes um eine in der Hauptebene liegende Achse abhängt. An einer ersten Stelle erscheint ein erstes Motiv, wenn das Sicherheitselement um die Achse so gekippt ist, dass es in einem ersten Kippwinkelbereich liegt. Kippt man das Sicherheitselement aus dem ersten Kippwinkelbereich heraus, verschwindet das erste Motiv. Gleichzeitig erscheint während des Kippvorgangs ein zweites Motiv, das sich vom ersten Motiv unterscheidet und während des Kippens einen (nicht-stereographischen) Motivbewegungseffekt zeigt, der in der Hauptebene oder parallel zu ihr verläuft. Der Motivbewegungseffekt verläuft mindestens teilweise über die erste Stelle hinweg und/oder auf die erste Stelle hin oder von dieser weg. Das zweite Motiv bewegt sich somit zumindest für einen Teil des zweiten Kippwinkelbereichs außerhalb der ersten Stelle. Dadurch kann beim Betrachter die Illusion erzeugt werden, dass das zweite Motiv das erste Motiv quasi wegwischt. Diese Illusion wird dadurch unterstützt, dass das zweite Motiv in einem zweiten Kippwinkelbereich zu sehen ist, der an den ersten Kippwinkelbereich angrenzt oder mit diesem mindestens teilweise überlappt. Kippt man das Sicherheitselement im ersten Kippwinkelbereich in Richtung auf den zweiten Kippwinkelbereich hin, erscheint, sobald man in den zweiten Kippwinkelbereich eintritt, das zweite Motiv. Beim Weiterkippen führt dieses zweite Motiv den Motivbewegungseffekt aus. Das erste Motiv verschwindet je nach Ausführungsform bevor das zweite Motiv erscheint oder während des Motivbewegungseffekts.

Der Motivbewegungseffekt umfasst mit besonderem Vorteil eine Formänderung des zweiten Motivs, wobei sich die Form des zweiten Motivs insbesondere kontinuierlich oder schrittweise, bevorzugt in drei oder mehr Schritten, ändert. Alternativ oder zusätzlich ist der Motivbewegungseffekt des zweiten Motivs zumindest teilweise orthoparallaktisch.

Optional ist noch ein drittes Motiv vorgesehen. Es ist nur in einem dritten Kippwinkelbereich zu sehen und erscheint an einer anderen Stelle. Sie wird entsprechend hier als zweite Stelle bezeichnet. Das erste und das dritte Motiv unterscheiden sich optional. Die zweite Stelle ist zur ersten Stelle lateral versetzt, unterscheidet sich also von der ersten Stelle. Der Begriff "lateral" umfasst dabei je nach Ausrichtung des Sicherheitselements einen horizontalen, vertikalen oder schrägen Versatz. Die Kippwinkelbereiche, in denen das erste und das dritte Motiv erscheinen, sind mit Vorteil disjunkt. Das erste Motiv ist nur dem ersten Kippwinkelbereich und das dritte Motiv nur in dem dritten Kippwinkelbereich wahrnehmbar. Hierunter wird verstanden, dass das jeweilige Motiv nicht (über alle Kippwinkelbereiche) vollständig wahrnehmbar ist: nur im ersten bzw. im dritten Kippwinkelbereich ist das erste bzw. dritte Motiv in seiner Gänze zu erkennen, außerhalb dessen nur in Teilen oder gar nicht. Somit erscheint in dieser Ausführungsform ein Flip-Effekt, da beim Kippen das erste Motiv verschwindet und danach das dritte Motiv erscheint.

Der zweite Kippwinkelbereich bildet den Abschnitt zwischen erstem und drittem Kippwinkelbereich oder umfasst diesen, ist also größer. In dem Abschnitt zwischen erstem und drittem Kippwinkelbereich ist weder das erste Motiv noch das dritte Motiv wahrnehmbar. Das Mikroreflektorenmuster präsentiert im zweiten Kippwinkelbereich das zweite Motiv, das sich von den anderen beiden unterscheidet. Während einer Kippbewegung, die den zweiten Kippwinkelbereich durchläuft und von einem Ende des ersten Kippwinkelbereichs zu einem Ende des dritten Kippwinkelbereichs führt, zeigt das zweite Motiv den Motivbewegungseffekt, der in der Hauptebene oder parallel zu ihr verläuft. Er verläuft bevorzugt mindestens teilweise in einem Bereich, der zwischen erster und zweiter Stelle liegt.

Die Mikroreflektoren sind im Mikroreflektorenmuster so ausgebildet und angeordnet, dass ein Betrachter das erste Motiv sieht, wenn er das flächige Sicherheitselement um die Achse in den ersten Kippwinkelbereich kippt. Kippt er dann durch den zweiten Kippwinkelbereich, verschwindet das erste Motiv. Vorher oder danach erscheint das zweite Motiv, das den Motivbewegungseffekt zeigt, der in der Hauptebene verläuft. Anschließend erscheint optional an einer lateral versetzten Stelle das dritte Motiv. Somit wird ein Wisch-Effekt und optional auch ein Flip-Effekt, dem während des Kippens der Motivbewegungseffekt des zweiten Motivs überlagert bzw. zwischengeschaltet ist, erzeugt.

Ein Kippen bzw. ein Ändern der Aufsichtsrichtung bei festliegendem Sicherheitselement ist gleichbedeutend zum Kippen des Sicherheitselementes bei fixer Sichtrichtung. Der Begriff "Kippwinkelbereich" deckt diesbezüglich beide Fallgestaltungen ab, bezieht sich also sowohl auf ein Kippen der Aufsichtsrichtung bei festliegendem Sicherheitselement als auch auf ein Kippen des Sicherheitselementes bei fixer Sichtrichtung.

Das Sicherheitselement kombiniert einen Erscheinungs- und Verschwinde-Effekt des ersten und optional dritten Motivs mit einem Motivbewegungseffekt des zweiten Motivs. Dieser Bewegungseffekt, der beispielsweise ein Lauf- oder Pumpeffekt sein kann, unterstützt (visuell) den Wechsel des ersten und optional dritten Motivs beim Kippen in der Darstellung. Insbesondere kann beim Betrachter die Illusion erzeugt werden, dass der Motivbewegungseffekt des zweiten Motivs das erste Motiv quasi wegwischt. Für das optionale dritte Motiv gilt dasselbe.

Der zweite Kippwinkelbereich liegt mit Vorteil in einem Winkelbereich von ± 5°, bevorzugt von ± 10°, besonders bevorzugt ± 20° zur Senkrechten auf die Hauptebene. In diesem Bereich erfolgt der Motivbewegungseffekt des zweiten Motivs. Der Motivbewegungseffekt des zweiten Motivs kann auch auftreten, während das erste und optional dritte Motiv im ersten und optional dritten Kippwinkelbereich sichtbar ist. Insbesondere ist es möglich, dass der erste Kippwinkelbereich einen Bereich von 5° bis 20° (bezogen auf die Senkrechte auf die Hauptebene) umfasst. Dort ist das erste Motiv sichtbar. Dem zweiten Motiv ist ein zweiter Kippwinkelbereich von -20° bis +20° zugeordnet, dem optionalen dritten Motiv ein dritter Kippwinkelbereich von -20° bis -5°.

Durch eine disjunkte Anordnung von erstem und drittem Motiv lässt sich eine bessere optische Trennung dieser Motive erreichen. Der Motivbewegungseffekt des zweiten Motivs ist optional über den kompletten Kippwinkelbereich sichtbar, in dem das erste und optional das dritte Motiv erkennbar sind. Der zweite Kippwinkelbereich liegt also nicht zwingend außerhalb des ersten und optional dritten Kippwinkelbereichs. In bevorzugten Ausführungsformen ist damit der Motivbewegungseffekt nicht exklusiv zwischengeschaltet zwischen der Sichtbarkeit des ersten Motivs und der des optionalen dritten Motivs.

Die erste Stelle und die zweite Stelle sind lateral gegeneinander versetzt. Dies kann so ausgestaltet werden, dass erstes und drittes Motiv örtlich gegeneinander horizontal, vertikal oder schräg (z.B. diagonal) versetzt sind.

Die disjunkte Ausbildung von erstem und drittem Kippwinkelbereich stellt zusammen mit dem Versatz der beiden Motive sicher, dass eine besonders starke Illusion einer Wischbewegung erzeugt wird. Der Versatz stellt für den Flip-Effekt eine besonders große Fläche für Mikroreflektoren zur Verfügung. Auf diese Weise kann überraschend ein besonders kontraststarkes erstes bzw. drittes Motiv erzeugt werden.

Das Sicherheitsmerkmal ist so ausgebildet, dass unterschiedliche Motive kombiniert werden. Das Sicherheitselement hat optional mindestens ein erstes, zweites und ggf. drittes Mikroreflektorenteilmuster, die sich in ihrer Struktur der Mikroreflektoren hinsichtlich der erzeugten Motive voneinander unterscheiden und mindestens teilweise ineinander verschachtelt sind und jeweils die Präsentation eines der Motive erzeugen. Die Mikroreflektoren werden bevorzugt in Teilmustern angeordnet, wobei jedes Teilmuster genau eines der Motive bewirkt. Es ist demnach möglich, für die drei Motive drei Mikroreflektorenteilmuster mindestens teilweise ineinander verschachtelt anzuordnen, so dass Mikroreflektoren des einen Teilmusters benachbart oder umgeben sind von Mikroreflektoren der anderen Teilmuster. Schachbrettartige Verschachtelung, linienartige Verschachtelung oder beliebige ineinander verschraubte Mikroreflektorenmuster sind gleichermaßen möglich.

Die Unterschiede insbesondere des ersten und dritten Mikroreflektorenteilmusters beziehen sich auf die Ausbildung der einzelnen Pixel und ihre Anordnung, die zur Präsentation des jeweiligen Motives führt. Dieser Unterschied erfordert nicht zwingend eine unterschiedliche geometrische Aufteilung oder Verteilung der Pixel innerhalb eines Mikroreflektorenteilmusters. In ihrer strukturellen Aufteilung können die Mikroreflektorenteilmuster, wie Ausführungsbeispiele zeigen werden, sogar vollständig identisch und nur gegeneinander versetzt sein, d.h. in Draufsicht dieselbe Grundstruktur hinsichtlich der Verteilung von Pixeln haben. Natürlich sind die Mikroreflektoren der beiden Mikroreflektorenteilmuster geometrisch unterschiedlich ausgestaltet.

Besonders bevorzugt ist es, drei Mikroreflektorenteilmuster ineinander zu verschachteln, so dass in einzelnen Flächenbereichen Mikroreflektoren aller Teilmuster liegen. Eine besonders einfache Erzeugung der Mikroreflektorenteilmuster ist dadurch möglich, dass man zuerst für das erste und das dritte Motiv die zugeordneten Mikroreflektorenteilmuster berechnet. Bis hierhin entspricht es einem konventionellen Wechsel zwischen zwei Motiven, wie er beispielsweise aus der Druckschrift WO 2014/060089 A2 oder aus der anhängigen deutschen Patentanmeldung DE 102017004586.0 bekannt ist. Es ist möglich, diese beiden Mikroreflektorenteilmuster zu verschachteln oder sie nebeneinanderliegend anzuordnen. In einem nächsten Schritt wird dann eine Verschachtelung mit dem Mikroreflektorenteilmuster vorgesehen, welches das zweite Motiv mit dem Motivbewegungseffekt erzeugt. Man berechnet also zuerst eine Struktur, die das erste und dritte Mikroreflektorenteilmuster enthält und die dann mit dem zweiten Mikroreflektorenteilmuster verschachtelt wird. Hierbei hat das zweite Mikroreflektorenteilmuster bevorzugt einen Anteil von 30-70%, bevorzugt zwischen 40 und 60%, besonders bevorzugt von 50% an der Summe der drei Mikroreflektorenteilmuster.

Das Mikroreflektorenmuster enthält eine Vielzahl von Mikroreflektoren. Diese können, wie dies aus dem Stand der Technik, beispielsweise der WO 2011/066990 A2, bekannt ist, in Form von Pixeln ausgebildet werden. Ein Pixel ist ein kleiner Flächenbereich, in dem mindestens ein, bevorzugt mehrere Mikroreflektoren liegen, die eine einheitliche Geometrie haben und einen Bildpunkt des präsentierten Objektes darstellen. Ihre Reflexionseigenschaften, beispielsweise Geometrie und/oder Beschichtung, sind so gestaltet, dass sie einen Bildpunkt des präsentierten Objektes erzeugen. Da die Mikroreflektoren bzw. Mikrospiegel in Reflexion arbeiten, ist es nicht zwingend erforderlich, sie in Art eines üblichen Druckbildes gemäß den darzustellenden Bildpunkten nebeneinander anzuordnen. Die Mikroreflektoren präsentieren vielmehr ein Bild durch Reflexion einfallender Beleuchtungsstrahlung und können deshalb für einen bestimmten Betrachtungsabstandsbereich auch in einer räumlichen Anordnung auf einem Substrat liegen, die von der räumlichen Lage der zu erzeugenden Bildpunkte des präsentierten Objektes losgelöst ist. In dieser Beschreibung wird deshalb ganz bewusst nicht von "Darstellung eines Bildes", sondern von der Präsentation gesprochen. Hierdurch sollen die Projektionseigenschaften, welche die Mikroreflektoren bei der Bilderzeugung nutzen, zum Ausdruck gebracht werden.

Die Mikroreflektoren können Abmessungen zwischen 2 µm und 300 µm, bevorzugt zwischen 3 µm und 100 µm und besonders bevorzugt zwischen 6 µm und 20 µm aufweisen.

Die unterschiedlichen Flip- bzw. Motivbewegungseffekte sind besonders dann gut zu erkennen, wenn das Motiv vor einem Hintergrund angeordnet ist, der dunkel erscheint. Es ist deshalb bevorzugt, im Mikroreflektorenmuster ein Mikroreflektorenhintergrundmuster vorzusehen, dessen Mikroreflektoren vorzugsweise so gegenüber der Hauptebene geneigt sind, dass sie innerhalb der Kipplagen, in denen die Flip- bzw. Motivbewegungseffekte präsentiert werden, dunkel erscheinen und so einen Objekthintergrund bilden.

Die Mikroreflektoren können mit einer reflektierenden oder zumindest reflexionserhöhenden Beschichtung versehen sein. Insbesondere kann eine metallische oder hochbrechende Beschichtung vorgesehen sein.

In einer weiteren Ausgestaltung kann auf den Mikroreflektoren eine farbkippende Beschichtung ausgebildet sein. Die farbkippende Beschichtung kann insbesondere als Dünnschichtsystem bzw. Dünnfilm-Interferenz-Beschichtung ausgebildet sein.

In einer Ausgestaltung ist ein Wertdokument, beispielsweise eine Banknote, ein Ausweisdokument, ein Scheck, eine elektronisch auslesbare Karte etc. als Wertdokument mit einem Sicherheitselement der genannten Art ausgestaltet. Zur Herstellung des Sicherheitselementes wird ein flächiges Substrat, das aufgrund dieser Form eine Hauptebene definiert, mit Mikroreflektoren versehen, die diejenigen Eigenschaften haben, welche oben mit Bezug auf das Sicherheitselement erläutert wurden.

Bei dem erfindungsgemäßen Herstellungsverfahren kann ferner der Schritt des Beschichtens der Mikroreflektoren vorgesehen sein. Die Mikroreflektoren können mit einer reflektierenden oder zumindest reflexionserhöhenden Beschichtung versehen werden.

Zur Erzeugung der höhenmodulierten Oberfläche des Substrats können bekannte Mikrostrukturierungsverfahren verwendet werden, wie z.B. Prägeverfahren. So können beispielsweise auch mit aus der Halbleiterfertigung bekannten Verfahren (Photolithographie, Elektronenstrahllithographie, Laserstrahllithographie, etc.) geeignete Strukturen in Resistmaterialien belichtet, eventuell veredelt, abgeformt und zur Fertigung von Prägewerkzeugen verwendet werden. Es können bekannte Verfahren zur Prägung in thermoplastische Folien oder in mit strahlungshärtenden Lacken beschichtete Folien eingesetzt werden. Das Substrat kann mehrere Schichten aufweisen, die sukzessive aufgebracht und gegebenenfalls strukturiert werden und/oder kann aus mehreren Teilen zusammengesetzt werden.

Nachfolgend wird die Erfindung anhand von Ausführungsbeispielen unter Bezugnahme auf die beigefügten Zeichnungen, noch näher erläutert. Diese Ausführungsbeispiele dienen lediglich der Veranschaulichung und sind nicht als einschränkend auszulegen. Beispielsweise ist eine Beschreibung eines Ausführungsbeispiels mit einer Vielzahl von Elementen oder Komponenten nicht dahingehend auszulegen, dass alle diese Elemente oder Komponenten zur Implementierung notwendig sind. Vielmehr können andere Ausführungsbeispiele auch alternative Elemente und Komponenten, weniger Elemente oder Komponenten oder zusätzliche Elemente oder Komponenten enthalten. Elemente oder Komponenten verschiedener Ausführungsbespiele können miteinander kombiniert werden, sofern nichts anderes angegeben ist. Modifikationen und Abwandlungen, welche für eines der Ausführungsbeispiele beschrieben werden, können auch auf andere Ausführungsbeispiele anwendbar sein. Zur Vermeidung von Wiederholungen werden gleiche oder einander entsprechende Elemente in verschiedenen Figuren mit gleichen Bezugszeichen bezeichnet und nicht mehrmals erläutert. In den Figuren zeigen:
- Fig. 1: eine Draufsicht auf eine Banknote mit einem Sicherheitselement,
- Fig. 2: eine schematische Darstellung der Struktur des Sicherheitselementes der Fig. 1,
- Fig. 3A und 3B: schematische Darstellungen von Motiven, welche das Sicherheitselement der Fig. 2 in verschiedenen Ausführungsformen einem Betrachter in Draufsicht präsentiert und die beim Kippen des Sicherheitselementes unterschiedlich erscheinen,
- Fig. 4 bis 6: die Erscheinung verschiedene Ausführungsformen des Sicherheitselements in unterschiedlichen Kippwinkelbereichen,
- Fig. 7A und 7B: Darstellungen von Ausführungsformen des Sicherheitselementes zur Verdeutlichung von Kippwinkelbereichen und
- Fig. 8: eine weitere Ausführungsform des Sicherheitselements mit den Eigenschaften gemäß Fig. 3A bis 7B.

Fig. 1 zeigt schematisch eine Banknote B mit einem Sicherheitselement S. Die Banknote B ist auf einem Banknotenpapier gedruckt, und das Sicherheitselement S ist als Folienelement ausgestaltet, welches auf das Banknotenpapier aufgebracht wurde. Aufgrund der flächigen Ausgestaltung des Sicherheitselementes S und der Banknote B legt das Sicherheitselement S eine Hauptebene H fest, die in Fig. 1 mit der Zeichnungsebene zusammenfällt.

Das Sicherheitselement S verfügt über eine Vielzahl von Mikroreflektoren, die dem Betrachter in Draufsicht Motive 7, 8, 9 präsentieren, je nach Aufsichtsrichtung bzw. Kippung des Sicherheitselementes S. Fig. 3A zeigt schematisch eine Draufsicht auf das Sicherheitselement S. Dabei sind die Motive 7, 8, 9 gestrichelt gezeichnet, da ihre Erscheinung von der Betrachtung in einem Kippwinkelbereich abhängt. Die Motive 7, 8, 9 erscheinen nie alle gleichzeitig, sondern während des Kippens, wie nachfolgend anhand der Figuren 4A bis 7B erläutert wird. Das Motiv 7 ist z.B. ein Stern, der an einer Stelle 10 erscheint. Das Motiv 8 ist im Ausführungsbeispiel ein Ring, der an einer zur Stelle 10 lateral versetzten Stelle 11 erscheint. Die Stelle bezeichnet den vom jeweiligen Motiv in Draufsicht bedeckten Flächenbereich. Das Motiv 9 ist z.B. ein längserstreckter Streifen, der sich während des Kippens in einer Richtung eines Doppelpfeils bewegt, der in Fig. 3 ebenfalls eingetragen ist. Welches der Motive 7, 8, 9 präsentiert wird bzw. welcher Zustand des Bewegungseffektes für das Motiv 9 vorliegt, kann der Betrachter dadurch einstellen, dass er das Sicherheitselement S um eine Achse A1 kippt, die in der Hauptebene H angeordnet ist. Fig. 3B zeigt eine Abwandlung, bei der das Motiv 8 entfällt. Ansonsten entspricht das Sicherheitselement S dem der Fig. 3A.

Zur Erzeugung der Motive 7, 8, 9 und des Motivbewegungseffektes gemäß Fig. 3A hat das Sicherheitselement S, wie Fig. 2 zeigt, drei Mikroreflektorenmuster 1, 2, 3, die in der Ausführungsform der Fig. 2 schachbrettmusterartig ineinander verschachtelt sind, so dass sich horizontal wie waagrecht Mikroreflektorenpixel 4 des ersten Mikroreflektorenmusters 1 mit Mikroreflektorenpixeln 5 des zweiten Mikroreflektorenmusters 2 und Mikroreflektorenpixel 6 des dritten Mikroreflektorenmusters 3 abwechseln. Optional ist ein bevorzugt ebenfalls verschachtelt angeordnetes (und nicht eingezeichnetes) viertes Mikroreflektorenmuster vorgesehen. Dessen Mikroreflektorenpixel sind, wie noch erläutert wird, zur Erzeugung eines Hintergrundes vorgesehen und so angeordnet, dass sie in einem Betrachtungswinkelbereich, in dem eines, zwei oder drei der Mikroreflektorenmuster 1-3 ein Motiv zeigen, dunkel sind.

In der Ausführungsform der Fig. 3B entfällt das dritte Mikroreflektorenmuster 3. Es sind dann nur das erste Mikroreflektorenmuster 1 und das zweite Mikroreflektorenmuster 2 und optional das Mikroreflektorenmuster für den Hintergrund vorgesehen.

Nachfolgend wird die Erscheinung des Sicherheitselementes S beim Kippen anhand der Ausführungsform der Fig. 3A erläutert, also für eine Realisierung, die sowohl das Motiv 7 als auch das Motiv 8 aufweist. Die Erläuterungen gelten sinngemäß auch für die Ausführungsformen gemäß Fig. 3B, also Varianten ohne das Motiv 8.

Fig. 4A und 4B zeigen eine Kippung des Sicherheitselementes S mit der Unterkante der Fig. 3A nach oben und der Oberkante nach unten. Es wird dabei ein noch zu erläuternder Kippwinkelbereich W1 erreicht. In diesem Kippwinkelbereich W1 ist in der Ausführungsform der Fig. 4A nur das Motiv 7 erkennbar. In der Ausführungsform der Fig. 4B ist zusätzlich auch das Motiv 9 zu sehen. Es hat während des Kippens, welches an der Stelle 11 das Motiv 8 verschwinden ließ, eine Bewegung von der Stelle 10 zur Stelle 11 hin ausgeführt. Dadurch entsteht die Illusion, dass das Motiv 9 das Motiv 8 von der Stelle 11 wegwischt. Das Motiv 9 ist erkennbar, wenn das Sicherheitselement sich in einem Kippwinkelbereich W2 befindet, der den ersten Kippwinkelbereich W1 nicht umfasst (Fig. 4A) oder ganz oder teilweise umfasst (Fig. 4B).

Die Fig. 5A und 5B zeigen eine gegensinnige betragsgleiche Kippung in einen dritten Kippwinkelbereich W3. Sie führt in Fig. 5A dazu, dass nur das Motiv 8 erscheint. In der Ausführungsform der Fig. 5B erscheint das Motiv 9 auch im dritten Kippwinkelbereich W3. Es hat sich während der Kippung auf die Stelle 10 und über diese hinweg bewegt, so dass die Illusion eines Wegwischens des Motivs 7 entsteht. Die Ausführungsformen der Fig. 5A und 5B unterscheiden sich wiederum darin, ob der zweite Kippwinkelbereich W2, in dem das Motiv 9 den Motivbewegungseffekt zeigt, den Kippwinkelbereich W3 für das Motiv 8 umfasst (Fig. 5B) oder nicht (Fig. 5A).

Den Ausführungsformen gemäß Fig. 4A/5A und 4B/5B ist es gemein, dass mindestens in einem Zustand zwischen den Kippwinkelbereichen W1 und W3 das Motiv 9 erscheint und den Motivbewegungseffekt zeigt. Natürlich kann die Ausgestaltung gemäß Fig. 4A auch mit der Ausgestaltung gemäß Fig. 5B kombiniert werden. Gleiches gilt für die Ausgestaltungen gemäß Fig. 5A und 4B.

Bei einer Kippung zwischen den beiden Kippwinkelbereichen W1 und W3 erscheint, wie Fig. 6 zeigt, das Motiv 9. Es bewegt sich mit dem Kippvorgang in der Hauptebene H, beispielsweise von der Stelle 10 des ersten Motivs 7 weg und zur Stelle 11 des dritten Motivs 8 hin. Der Flip-Effekt mit dem Wechsel zwischen den Motiven 7 und 8 wird damit durch einen Motivbewegungseffekt des zweiten Motivs 9 unterstützt, wie er beispielsweise in den Druckschriften WO 2011/066991A2 oder WO 2015/078572 A1 beschrieben ist, und der eine Art Wischbewegung zeigt.

Fig. 7 und 7B zeigen die Lage der Kippwinkelbereiche W1, W2, W3 für die Motive 7, 9, 8. Die Kippwinkelbereiche W1, W2, W3 sind jeweils Bereiche einer Kipplage um die Achse A1 und definieren die Betrachtungswinkelbereiche, in denen das jeweilige Motiv präsentiert wird. Die Darstellung der Fig. 7A entspricht dabei einer Realisierung einer Kombination der Fig. 4A und 5A, die Darstellung gemäß Fig. 7B entspricht einer Realisierung, welche die Eigenschaften gemäß den Fig. 4B und 5B kombiniert.

Der Kippwinkelbereich W1 gilt für das Motiv 7, das sich dann bei entsprechender Kippung um die Achse A1 zeigt. Er ist definiert durch einen Mindestkippwinkel b1-min und einen maximalen Kippwinkel b1-max. Diese beiden Winkel werden natürlich zu einer Achse gemessen, die zur Achse A1 senkrecht steht. Erfolgt innerhalb des Kippwinkelbereichs W1 eine Kippbewegung um die Achse A1, zeigt sich das erste Motiv 7, das vom ersten Mikroreflektoren- bzw. Mikrospiegelmuster 1 erzeugt wird. Analoges gilt für dieselbe Kipprichtung um die Achse A1, wenn zugleich der Kippwinkel innerhalb der entsprechenden Winkel (180°-b3-min) und (180°-b3-max) liegt, welche den zweiten Kippwinkelbereich W3 definieren. Wie man sieht, sind die beiden Kippwinkelbereiche W1 und W3 disjunkt, was zur Folge hat, dass das Motiv 7 und das Motiv 8 nie gleichzeitig erscheinen. Es tritt der bereits erwähnte Flip-Effekt auf. Zwischen dem Kippwinkelbereich W1 und dem Kippwinkelbereich W3 liegt der Kippwinkelbereich W2, in dem der Motivbewegungseffekt des Motivs 9 auftritt und dieses Motiv 9 sichtbar ist. In der Ausführungsform gemäß Fig. 7A schließt der Kippwinkelbereich W2 direkt an die Kippwinkelbereiche W1 und W3 an. In der Ausführungsform der Fig. 7B überlappt der Kippwinkelbereich W2 sowohl mit dem Kippwinkelbereich W1 als auch mit dem Kippwinkelbereich W3. Der Überlapp kann vollständig oder teilweise sein. Auch ist ein Überlapp mit nur einem der Kippwinkelbereiche W1 oder W3 möglich. Dies entspräche einer Kombination beispielsweise nach Fig. 4A und Fig. 5B. Beim Kippen von b1-min nach (180°-b3-min) sieht man somit zuerst das erste Motiv 7 statisch, beim Kippwinkel b1-max verschwindet das erste Motiv 7 und es ist nur der Motivbewegungseffekt des Motivs 9 sichtbar. Dieser setzt gemäß Fig. 7B bereits innerhalb des ersten Kippwinkelbereiches W1 ein. Beim Weiterkippen durch den Kippwinkelbereich W2 erscheint, sobald man den Kippwinkel (180-b3-max) erreicht und in den Kippwinkelbereich W3 eintritt, das zweite Motiv 8. Das Motiv 9 und sein Bewegungseffekt dauern gemäß Fig. 7B noch eine Zeit lang während des Weiterkippens an.

Die Präsentation der Motive 7, 8 und 9 und der Motivbewegungseffekt des Motivs 9 sind dadurch erreicht, dass die Mikroreflektoren 4, 5 und 6 in den zugeordneten Mikroreflektorenmustern 1, 2 und 3 individuell entsprechend geneigt sind. Zum Ermitteln der entsprechenden Ausrichtungen der Mikroreflektoren wird in einer Ausführungsform zuerst separat für die drei Motive 7, 8, 9 und den Bewegungseffekt des Motivs 9 ein entsprechendes Reflektordesign berechnet. Hierzu wird auf den Stand der Technik verwiesen. Einzelheiten einer solchen Berechnung können beispielsweise der Druckschrift WO 2014/060089 A2 oder der Druckschrift WO 2016/180522 A1 entnommen werden.

Die entsprechenden Einzelpixel werden dann in den entsprechenden Spiegelsteigungsbereich verschoben, so dass die Kippwinkelbereiche W1, W2 und W3 vorgegeben sind. Im Anschluss werden die Pixel entsprechend miteinander verschachtelt, beispielsweise schachbrettartig, wie dies in Fig. 2 gezeigt ist. Die Pixelgröße entspricht dabei typischerweise 10 bis 20 µm.

In einem besonders bevorzugten Herstellungsverfahren wird zuerst die Berechnung der Reflektordesigns für die Motive 7 und 8 ausgeführt; es werden also die Mikroreflektorenmuster 1 und 3 berechnet. Diese können ineinander verschachtelt angeordnet werden oder lateral nebeneinanderliegen. Anschließend wird diese Kombination aus Mikroreflektorenmustern 1 und 3 mit einem Mikroreflektorenmuster 2 verschachtelt, welches das Motiv 9 und dessen Motivbewegungseffekt erzeugt. Dieses Vorgehen ist insbesondere für die Ausführungsformen gemäß Fig. 4B, 5B, 7B zweckmäßig, da sich dort der Motivbewegungseffekt des Motivs 9 über die Stellen 10 und 11 erstreckt, an denen die Motive 7 und 8 erscheinen. Die Verschachtelung des Mikroreflektorenmusters 1, 3 erlaubt es, den Wisch-Effekt auch über diese genannten Stellen 10 und 11 laufen zu lassen, so dass er besonders prägnant erscheint. In dieser Ausführungsform liegt das Flächenverhältnis der Verschachtelung von Pixeln der Mikroreflektorstrukturen 1 und 3 zu den Pixeln der Mikroreflektorstruktur 2 im Verhältnis von 30:70 bis 70:30, bevorzugt im Bereich von 40:60 bis 60:40, besonders bevorzugt bei 50:50.

Alle Reflektorelemente, die in den Reflektordesigns nicht belegt sind, werden optional mit sehr steiler Steigung gegen die Hauptebene H ausgestattet, so dass sie in den jeweiligen Kippwinkelbereichen dunkel erscheinen. Hier ist eine Variation der steilen Steigungen im Sinne eines Rauschens zweckmäßig. Dies schafft das vierte Mikroreflektorenmuster für den Hintergrund. Es enthält entsprechende Mikroreflektoren.

Fig. 8 zeigt eine weitere Ausführungsform, die einen besonders prägnanten Effekt vermittelt. Dabei sind mehrere Anordnungen aus ersten Stellen 10 und zweiten Stellen 11 sowie zugeordneten Motiven 7 und 8 senkrecht zu einer Verbindungsgeraden A2 zwischen den Stellen 10 und 11, die parallel zur Kippachse A1 ist, aufgereiht. Dabei sind jedoch abwechselnd die Stellen 10 und 11 mit den zugeordneten Motiven vertauscht. Somit ergeben sich in der Ausführungsform der Fig. 8 vier Reihen, die jeweils ein Paar aus Stelle 10 und Stelle 11 bzw. Motiv 7 und Motiv 8 umfassen, wobei in den Reihen zwei und vier die Anordnung der Stellen 10 und 11 gegenüber den Reihen eins und drei gespiegelt sind. Beim Kippen um die Achse A1 erscheinen somit zuerst alle Motive 7, die dann in einem zick-zack-artigen Muster angeordnet sind. Kippt man aus dem Kippwinkelbereich W1 heraus, erscheint die Wischbewegung des Motivs 9 in Richtung des Pfeiles. Diese Wischbewegung verläuft bei den Reihen eins und drei von rechts nach links, bei den Reihen zwei und vier von links nach rechts. Sie läuft also jeweils vom verschwindenden Motiv 7, 8 weg und zum erscheinenden Motiv 7, 8 hin, das dann sichtbar wird, wenn die Kippung in den Kippwinkelbereich W3 fortgeschritten ist.

In allen Ausführungsformen wird der Wischeffekt verstärkt, wenn der Motivbewegungseffekt das Motiv 9 mindestens teilweise über die Stelle führt, an der beim Kippen das Motiv 7, 8 verschwindet.

Die Mikroreflektoren der Motive 7 bzw. 8 können hier insbesondere wie in der Druckschrift WO 2016/1802522 A1 beschrieben realisiert sein. Zur Verstärkung des Effektes liegen demnach die von oben nach unten abwechselnd sichtbaren Motive 7 bzw. 8 gegenüber der Hauptebene H perspektivisch nach oben verschoben bzw. oberhalb der Hauptebene H schwebend (Querschraffur für das Motiv 8 bzw. Diagonalschraffur für das Motiv 7 von links unten nach rechts oben) bzw. nach unten gegenüber der Hauptebene H abgesenkt bzw. unterhalb der Hauptebene H schwebend (Senkrechtschraffur für das Motiv 8 bzw. Diagonalschraffur für das Motiv 7 von links oben nach rechts unten). Die Motive 7 und 8 wechseln somit nicht nur durch einen Flip-Effekt, sie wechseln zugleich auch ihre Lage gegenüber der Hauptebene. Ein Motiv, das vorher perspektivisch unter der Hauptebene H erschien, wechselt im Flip-Effekt mit einem anderen Motiv an anderer Stelle, das gegenüber der Hauptebene H erhoben erscheint. Diese Eigenschaften, also die Anordnung gegensinnig wechselnder Motive und das Absenken bzw. Anheben gegenüber der Hauptebene sind natürlich vorteilhaft zu einem besonders prägnanten Effekt verknüpft, könnten jedoch auch einzeln eingesetzt werden.

Alternativ können die Mikroreflektoren des Motivs 7 und/oder des Motivs 8 wie in der Druckschrift WO 2014/060089 A2 realisiert sein.

Gleichermaßen muss es sich bei dem Flip-Effekt nicht um einen Wechsel unterschiedlicher Motive handeln. Vielmehr ist auch ein simpler Ortswechsel ein und desselben Motivs, beispielsweise eines Sterns oder Rings, zwischen den Stellen 10 und 11 möglich.

Sämtliche Ausführungsformen des Sicherheitselementes können als Folienelemente, als Folienelemente auf Fensteraussparungen oder als Sicherheitsfaden realisiert werden. Sie können dabei auf Papier- oder Polymerbanknoten sowohl auf der Vorder- als auch auf der Rückseite angebracht werden. Gleiches gilt für Sicherheitsdokumente, Ausweispapiere etc.

### Bezugszeichenliste

- 1, 2, 3: Mikroreflektorenmuster
- 4,5,6: Mikroreflektorenpixel
- 7, 8, 9: Motiv
- 10,11: Stelle
- W1, W2, W3: Kippwinkelbereich
- b1-min: Kippwinkel
- b1-max: Kippwinkel
- b3-min: Kippwinkel
- b3-max: Kippwinkel
- A1: Achse
- A2: Gerade
- B: Banknote
- H: Hauptebene
- S: Sicherheitselement

## Patentansprüche

1. Flächiges Sicherheitselement mit Mikroreflektoren zur Herstellung von Wertdokumenten, wie Banknoten (B), Schecks oder dergleichen, wobei das flächige Sicherheitselement (S) eine Hauptebene (H) definiert und die Mikroreflektoren (4, 5, 6) in einem Mikroreflektorenmuster (1, 2, 3) angeordnet sind und in Draufsicht auf das flächige Sicherheitselement beim Kippen um eine Achse (A1) ein erstes und ein zweites Motiv (7, 9) präsentieren, wobei das erste Motiv (7) nur in einem ersten Kippwinkelbereich (W1) und das zweite Motiv (9) in einem zweiten Kippwinkelbereich (W2) wahrnehmbar ist, wobei das erste Motiv (7) an einer ersten Stelle (10) erscheint,
wobei das zweite Motiv (9) während einer Kippbewegung, die aus dem ersten Kippwinkelbereich (W1), in dem das erste Motiv (7) erkennbar ist, heraus und durch den zweiten Kippwinkelbereich (W2) führt, einen Motivbewegungseffekt zeigt, der in der Hauptebene (H) oder parallel zu ihr verläuft, und das zweite Motiv (9) sich zumindest für einen Teil des zweiten Kippwinkelbereichs (W2) außerhalb der ersten Stelle (10) bewegt.

2. Sicherheitselement nach Anspruch 1, **dadurch gekennzeichnet, dass** der Motivbewegungseffekt eine Formänderung des zweiten Motivs umfasst, wobei sich die Form des zweiten Motivs insbesondere kontinuierlich oder schrittweise, bevorzugt in drei oder mehr Schritten, ändert, und/oder dass der Motivbewegungseffekt zumindest teilweise orthoparallaktisch ist.

3. Sicherheitselement nach Anspruch 1 oder 2, **dadurch gekennzeichnet, dass** das Mikroreflektorenmuster in Draufsicht auf das flächige Sicherheitselement beim Kippen um die Achse auch ein drittes Motiv präsentiert, wobei
- das dritte Motiv nur in einem dritten Kippwinkelbereich wahrnehmbar ist,
- das dritte Motiv an einer zweiten Stelle erscheint, die lateral versetzt zu der ersten Stelle ist, an der das erste Motiv erscheint.

4. Sicherheitselement nach Anspruch 3, **dadurch gekennzeichnet, dass** erster und dritter Kippwinkelbereich disjunkt sind.

5. Sicherheitselement nach einem der obigen Ansprüche, **dadurch gekennzeichnet, dass** der zweite Kippwinkelbereich mit dem ersten Kippwinkelbereich und/ oder, soweit vorhanden, auch mit dem dritten Kippwinkelbereich überlappt, bevorzugt vollständig.

6. Sicherheitselement nach Anspruch 1, **dadurch gekennzeichnet, dass** der zweite Kippwinkelbereich in einem Winkelbereich von ± 5°, bevorzugt von ± 10°, besonders bevorzugt ± 20° zur Senkrechten auf die Hauptebene liegt.

7. Sicherheitselement nach einem der obigen Ansprüche, **dadurch gekennzeichnet, dass** der Motivbewegungseffekt das zweite Motiv so verschiebt, dass es sich von dem verschwindendem Motiv weg oder auf das verschwundene Motiv hin bewegt.

8. Sicherheitselement nach Anspruch 3 und optional zusätzlich einem oder mehreren der Ansprüche 4 bis 7, **dadurch gekennzeichnet, dass** eine Verbindungsgerade zwischen erster und zweiter Stelle längs der Achse liegt, bevorzugt parallel.

9. Sicherheitselement nach einem der obigen Ansprüche, **dadurch gekennzeichnet, dass** das zweite Motiv eine sich in der Hauptebene bewegende Linienstruktur umfasst, die längserstreckt ist und sich im Motivbewegungseffekt längs der Achse bewegt.

10. Sicherheitselement nach der Ansprüche 1 bis 8, **dadurch gekennzeichnet, dass** das zweite Motiv eine sich in der Hauptebene bewegende Linienstruktur umfasst, die sich im Motivbewegungseffekt in einem Winkel zur Achse von weniger als ± 45° bewegt.

11. Sicherheitselement nach Anspruch 3 und optional zusätzlich einem oder mehreren der Ansprüche 4 bis 10, **dadurch gekennzeichnet, dass** der Motivbewegungseffekt des zweiten Motivs in Draufsicht auf das Sicherheitselement in einem Flächenbereich verläuft, der mindestens teilweise zwischen der ersten Stelle und der zweiten Stelle liegt.

12. Sicherheitselement nach Anspruch 3 und optional zusätzlich einem oder mehreren der Ansprüche 4 bis 11, **dadurch gekennzeichnet, dass** das erste Motiv senkrecht zur Hauptebene angehoben erscheint und das dritte Motiv gegenüber zur Hauptebene abgesenkt erscheint.

13. Sicherheitselement nach einem der obigen Ansprüche, **dadurch gekennzeichnet, dass** das Mikroreflektorenmuster ein Mikroreflektorenhintergrundmuster aufweist, dessen Mikroreflektoren gegenüber der Hauptebene vorzugsweise so geneigt sind, dass sie bei Kippen des Sicherheitselements im ersten und zweiten Kippwinkelbereich und, soweit vorhanden, im dritten Kippwinkelbereich dunkel erscheinen und so einen Objekthintergrund bilden.

14. Wertdokument mit einem Sicherheitselement nach einem der Ansprüche 1 bis 13.

15. Herstellungsverfahren für ein flächiges Sicherheitselement zur Herstellung von Wertdokumenten, wie Banknoten (B), Schecks oder dergleichen, wobei ein flächiges, aufgrund dieser Form eine Hauptebene (H) definierendes Substrat mit Mikroreflektoren (4, 5, 6) versehen wird, die in einem Mikroreflektorenmuster (1, 2, 3) angeordnet sind und ein erstes und ein zweites Motiv (7, 9) präsentieren, wobei das erste Motiv (7) nur in einem ersten Kippwinkelbereich (W1) und das zweite Motiv (9) in einem zweiten Kippwinkelbereich (W2) wahrnehmbar ist, wobei das erste Motiv (7) an einer ersten Stelle (10) erscheint,
- wobei das zweite Motiv (9) während einer Kippbewegung, die aus dem ersten Kippwinkelbereichs (W1), in dem das erste Motiv erkennbar ist, heraus und durch den zweiten Kippwinkelbereich (W2) führt, einen Motivbewegungseffekt zeigt, der in der Hauptebene (H) oder parallel zu ihr verläuft, und das zweite Motiv (9) sich zumindest für einen Teil des zweiten Kippwinkelbereichs (W2) außerhalb der ersten Stelle bewegt.

## Claims

1. Two-dimensional security element with micro-reflectors for producing valuable documents, such as banknotes (B), cheques or the like, wherein the two-dimensional security element (S) defines a main plane (H) and the micro-reflectors (4, 5, 6) are arranged in a micro-reflector pattern (1, 2, 3) and, in a top view of the two-dimensional security element, present a first and a second motif (7, 9) when the security element is tilted about an axis (A1), wherein the first motif (7) is perceivable only in a first tilt angle range (W1) and the second motif (9) is perceivable in a second tilt angle range (W2), wherein the first motif (7) appears at a first location (10), wherein the second motif (9) displays, during a tilt movement that leads out of the first tilt angle range (W1), in which the first motif (7) is perceivable, and through the second tilt angle range (W2), a motif motion effect extending in the main plane (H) or parallel thereto, and the second motif (9) moves outside the first location (10) at least for a part of the second tilt angle range (W2).

2. Security element according to Claim 1, **characterized in that** the motif motion effect comprises a change in shape of the second motif, wherein the shape of the second motif changes in particular continuously or step-by-step, preferably in three or more steps, and/or **in that** the motif motion effect is at least partially ortho-parallactic.

3. Security element according to Claim 1 or 2, **characterized in that** the micro-reflector pattern, in a top view of the two-dimensional security element, also presents a third motif when the security element is tilted about the axis, wherein
- the third motif is perceivable only in a third tilt angle range,
- the third motif appears at a second location that is laterally offset with respect to the first location at which the first motif appears.

4. Security element according to Claim 3, **characterized in that** the first and third tilt angle ranges are disjointed.

5. Security element according to any of the above claims, **characterized in that** the second tilt angle range overlaps with the first tilt angle range and/or, where present, also with the third tilt angle range, preferably completely.

6. Security element according to Claim 1, **characterized in that** the second tilt angle range lies within an angle range of ±5°, preferably of ±10°, with particular preference ±20°, to the perpendicular on the main plane.

7. Security element according to any of the above claims, **characterized in that** the motif motion effect shifts the second motif such that it moves away from the vanishing motif or towards the vanished motif.

8. Security element according to Claim 3 and optionally additionally to one or more of Claims 4 to 7, **characterized in that** a straight connecting line between the first and second locations lies longitudinally with respect to the axis, preferably parallel.

9. Security element according to any of the above claims, **characterized in that** the second motif comprises a line structure that is elongate and moves in the main plane in the motif motion effect longitudinally with respect to the axis.

10. Security element according to any of Claims 1 to 8, **characterized in that** the second motif comprises a line structure that moves in the main plane in the motif motion effect at an angle of less than ±45° to the axis.

11. Security element according to Claim 3 and optionally additionally to one or more of Claims 4 to 10, **characterized in that** the motif motion effect of the second motif extends, in a top view of the security element, in a surface region that lies at least partially between the first location and the second location.

12. Security element according to Claim 3 and optionally additionally to one or more of Claims 4 to 11, **characterized in that** the first motif appears to be lifted perpendicularly to the main plane and the third motif appears to be lowered with respect to the main plane.

13. Security element according to any of the above claims, **characterized in that** the micro-reflector pattern includes a micro-reflector background pattern, the micro-reflectors of which are inclined with respect to the main plane preferably such that, when the security element is tilted, they appear dark in the first and second tilt angle ranges and, where present, in the third tilt angle range and in this way form an object background.

14. Valuable document having a security element according to any of Claims 1 to 13.

15. Production method for a two-dimensional security element for producing valuable documents, such as banknotes (B), cheques or the like, wherein a two-dimensional substrate defining a main plane (H) due to its shape is provided with micro-reflectors (4, 5, 6) which are arranged in a micro-reflector pattern (1, 2, 3) and present a first and a second motif (7, 9), wherein the first motif (7) is perceivable only in a first tilt angle range (W1) and the second motif (9) is perceivable in a second tilt angle range (W2), wherein the first motif (7) appears at a first location (10),
- wherein the second motif (9) displays, during a tilt movement that leads out of the first tilt angle range (W1), in which the first motif is perceivable, and through the second tilt angle range (W2), a motif motion effect extending in the main plane (H) or parallel thereto, and the second motif (9) moves outside the first location at least for a part of the second tilt angle range (W2).

## Revendications

1. Élément de sécurité sensiblement bidimensionnel qui inclut des micro-réflecteurs et qui est destiné à la production de documents de valeur, tels que des billets de banque (B), des chèques ou similaires, l'élément de sécurité (S) sensiblement bidimensionnel définissant un plan principal (H) et les micro-réflecteurs (4, 5, 6) étant disposés selon un motif de micro-réflecteur (1, 2, 3) et présentant un premier et un deuxième motif (7, 9) dans une vue de dessus de l'élément de sécurité sensiblement bidimensionnel lorsqu'il est incliné sur un axe (A1), le premier motif (7) ne pouvant être perçu que dans une première plage d'angles d'inclinaison (W1) et le deuxième motif (9) pouvant être perçu dans une deuxième plage d'angles d'inclinaison (W2), le premier motif (7) apparaissant à un premier emplacement (10), le deuxième motif (9) présentant un effet de mouvement de motif, qui s'étend dans le plan principal (H) ou parallèlement à celui-ci, pendant un mouvement d'inclinaison qui part de la première plage d'angles d'inclinaison (W1), dans laquelle le premier motif (7) peut être vu, et traverse la deuxième plage d'angles d'inclinaison (W2), et le deuxième motif (9) se déplaçant à l'extérieur du premier emplacement (10) au moins sur une partie de la deuxième plage d'angles d'inclinaison (W2).

2. Élément de sécurité selon la revendication 1, **caractérisé en ce que** l'effet de mouvement de motif comprend un changement de forme du deuxième motif, la forme du deuxième motif changeant notamment de manière continue ou pas à pas, de préférence en trois pas ou plus, et/ou **en ce que** l'effet de mouvement de motif est au moins partiellement orthoparallactique.

3. Élément de sécurité selon la revendication 1 ou 2, **caractérisé en ce que** le motif de micro-réflecteurs présente également un troisième motif dans une vue de dessus de l'élément de sécurité sensiblement bidimensionnelle lorsqu'il est incliné sur l'axe,
- le troisième motif ne pouvant être perçu que dans une troisième plage d'angles d'inclinaison,
- le troisième motif apparaissant à un deuxième emplacement qui est décalé latéralement du premier emplacement où le premier motif apparaît.

4. Élément de sécurité selon la revendication 3, **caractérisé en ce que** les première et troisième plages d'angles d'inclinaison sont disjointes.

5. Élément de sécurité selon l'une des revendications précédentes, **caractérisé en ce que** la deuxième plage d'angles d'inclinaison chevauche, de préférence complètement, la première plage d'angles d'inclinaison et/ou, si elle est présente, également la troisième plage d'angles d'inclinaison.

6. Élément de sécurité selon la revendication 1, **caractérisé en ce que** la deuxième plage d'angles d'inclinaison est comprise dans une plage angulaire de ± 5°, de préférence ± 10°, de manière particulièrement préférée ± 20°, par rapport à la perpendiculaire au plan principal.

7. Élément de sécurité selon l'une des revendications précédentes, **caractérisé en ce que** l'effet de mouvement de motif déplace le deuxième motif de telle sorte qu'il s'éloigne du motif qui disparaît ou se rapproche du motif qui a disparu.

8. Élément de sécurité selon la revendication 3 et éventuellement en outre une ou plusieurs des revendications 4 à 7, **caractérisé en ce qu'**une droite de liaison entre le premier et le deuxième emplacement est située le long de l'axe, de préférence parallèlement à celui-ci.

9. Élément de sécurité selon l'une des revendications précédentes, **caractérisé en ce que** le deuxième motif comprend une structure de lignes qui se déplace dans le plan principal, qui est allongée et qui se déplace dans l'effet de mouvement du motif longitudinalement à l'axe.

10. Élément de sécurité selon les revendications 1 à 8, **caractérisé en ce que** le deuxième motif comprend une structure de lignes qui se déplace dans le plan principal et qui se déplace dans l'effet de mouvement de motif selon un angle par rapport à l'axe qui est inférieur à ± 45°.

11. Élément de sécurité selon la revendication 3 et éventuellement en plus une ou plusieurs des revendications 4 à 10, **caractérisé en ce que** l'effet de mouvement de motif du deuxième motif s'étend dans une vue de dessus de l'élément de sécurité dans une zone de surface qui est située au moins partiellement entre le premier point et le deuxième point.

12. Élément de sécurité selon la revendication 3 et éventuellement en outre une ou plusieurs des revendications 4 à 11, **caractérisé en ce que** le premier motif apparaît surélevé perpendiculairement au plan principal et le troisième motif apparaît abaissé par rapport au plan principal.

13. Élément de sécurité selon l'une des revendications précédentes, **caractérisé en ce que** le motif de micro-réflecteurs comporte un motif de fond de micro-réflecteurs dont les micro-réflecteurs sont de préférence inclinés par rapport au plan principal de telle sorte qu'ils apparaissent sombres lorsque l'élément de sécurité est incliné dans la première et la deuxième plage d'angles d'inclinaison et, le cas échéant, dans la troisième plage d'angles d'inclinaison et forment ainsi un fond d'objet.

14. Document de valeur comportant un élément de sécurité selon l'une des revendications 1 à 13.

15. Procédé de production d'un élément de sécurité sensiblement bidimensionnel destiné à la production de documents de valeur, tels que des billets de banque (B), des chèques ou analogues, un substrat sensiblement bidimensionnel, qui définit un plan principal (H) en raison de cette forme, étant pourvu de micro-réflecteurs (4, 5, 6) qui sont disposés selon un motif de micro-réflecteurs (1, 2, 3) et présentant un premier et un deuxième motif (7, 9), le premier motif (7) ne pouvant être perçu que dans une première plage d'angles d'inclinaison (W1) et le deuxième motif (9) pouvant être perçu dans une deuxième plage d'angles d'inclinaison (W2), le premier motif (7) apparaissant à un premier emplacement (10),
- le deuxième motif (9) montrant un effet de mouvement de motif, qui s'étend dans le plan principal (H) ou parallèlement à celui-ci, pendant un mouvement d'inclinaison, qui part de la première plage d'angles d'inclinaison (W1), dans laquelle le premier motif peut être vu, et traverse la deuxième plage d'angles d'inclinaison (W2), et le deuxième motif (9) se déplaçant à l'extérieur du premier emplacement au moins sur une partie de la deuxième plage d'angle d'inclinaison (W2).
